# EUROPÄISCHE PATENTSCHRIFT

(11) **EP 0 661 174 B1**
(45) Veröffentlichungstag und Bekanntmachung des Hinweises auf die Patenterteilung: **08.03.2000**
(21) Anmeldenummer: 94120929.8
(22) Anmeldetag: 30.12.1994
(51) Int. Cl.: B42F 15/00

(54) **Schnellhefter mit Aufhängevorrichtung**
Folder with suspension device
Classeur avec dispositif de suspension

(30) Priorität: 04.01.1994 DE 4400061
(43) Veröffentlichungstag der Anmeldung: 05.07.1995
(73) Patentinhaber: dataplus GmbH Kratzert & Schrem, 88630 Pfullendorf (DE)
(72) Erfinder: Vetter, Hans, 70184 Stuttgart (DE)
(74) Vertreter: Wilhelm & Dauster Patentanwälte European Patent Attorneys

(56) Entgegenhaltungen:
- FR-A- 2 644 396
- GB-A- 2 201 639

## Beschreibung

Die Erfindung bezieht sich allgemein auf einen Schnellhefter und betrifft insbesondere einen Schnellhefter mit einer Aufhängevorrichtung, gemäß dem Oberbegriff des Anspruchs 1.

Um Schnellhefter geordnet zu lagern, ist es bekannt, am Hefterrücken Hängenasen anzuordnen, die dann mit entsprechenden Schienen in einem Gestell oder Schrank in Eingriff gebracht werden. Derartige Hängenasen sind teilweise in der Mitte oder an den Enden des Hefterrückens ausgebildet und bestehen entweder aus einer Metallverstärkung oder einer Metallschiene, die mit dem Hefter konstruktiv verbunden ist, um den Hefterrücken in diesem Bereich zu verstärken. Derartige Hefter sind konstruktiv relativ aufwendig und teuer.

Aus der DE 41 18 117 A1 bzw. der EP 258 464 A1 ist es bekannt, einen Schnellhefter aus einem einstückigen Zuschnitt aus einer Folie aus einem flexiblen Kunststoff herzustellen. Das Problem bei einem derartigen Schnellhefter besteht darin, ihn mit einer beschriebenen Aufhängevorrichtung zu versehen, da hierdurch die konstuktive Einfachheit im Vergleich zu den bekannten Schnellheftern verloren ginge.

Aus der FR-A-2 644 396 ist ein Schnellhefter mit einer Aufhängevorrichtung bekannt, der aus einem einstückigen Hefterzuschnitt aus einem folienförmigen Material besteht und an den beiden Randbereichen des Hefterrückens Stanzungen zur Ausbildung der Aufhängevorrichtung aufweist.

Es ist daher Aufgabe der Erfindung, einen Schnellhefter der eingangsgenannten Art zu schaffen, der konstruktiv einfach und billig ist.

Diese Aufgabe wird durch die in Anspruch 1 gekennzeichnete Erfindung gelöst, d.h. es wird ein Schnellhefter mit einer Aufhängevorrichtung geschaffen, wobei der Schnellhfter aus einem einstückigen Zuschnitt aus einem folienförmigen Material besteht und an beiden Randbereichen des Hefterrückens Stanzungen zur Ausbildung der Aufhängevorrichtung aufweist.

Mit dieser Ausbildung der Aufhängevorrichtung ist es auf konstruktiv einfache Weise möglich, aus einem einzigen Zuschnitt einen Schnellhefter mit einer Aufhängevorrichtung zu schaffen, die dauerhaft und stabil ist.

Vorteilhafte Ausgestaltungen der Erfindung ergeben sich aus den Unteransprüchen.

Ein Ausführungsbeispiel der Erfindung ist in der Zeichnung dargestellt und wird im folgenden näher beschrieben. Es zeigen:
- Fig. 1: eine Teilansicht des Hefterzuschnitts im Bereich der Aufhängevorrichtung;
- Fig. 2: eine Fig. 1 entsprechende Ansicht, jedoch mit ausgeklappter Hängenase; und
- Fig. 3: eine Seitenansicht des Schnellhefters mit der Aufhängevorrichtung.

Der in Fig. 1 ausschnittsweise dargestellte Hefterzuschnitt 10 des Schnellhefters 12 zeigt einen Teil im Bereich des Hefterrückens 14 an einem Seitenrand 16 des Schnellhefters 12. Der gegenüberliegende Bereich des Hefterrückens 14 ist entsprechend ausgebildet (siehe Fig. 3), so daß in diesem Zusammenhang nur ein Bereich beschrieben wird.

Die in den Fig. 1 und 2 dargestellte Aufhängevorrichtung besteht allgemein aus Stanzungen in dem folienförmigen Hefterzuschnitt 10, die zum Teil als Falzlinien und zum Teil als den Hefterzuschnitt 10 durchtrennende Schnittlinien ausgebildet sind. Die Aufhängevorrichtung bzw. deren Stanzung im Hefterzuschnitt 10 umfaßt jeweils eine im Abstand parallel zum Seitenrand 16 des Schnellhefters 12 verlaufende Falzlinie 18, jeweils eine sich von beiden Enden der Falzlinie 18 in Richtung des Hefterrückens 14 in einem Winkel von etwa 45° erstreckende erste Schnittlinie 20, sich an die ersten Schnittlinien 20 anschließende, etwa halbkreisförmige zweite Schnittlinien 22, sich an die zweiten Schnittlinien 22 anschließende dritte, umgekehrt-halbkreisförmige Schnittlinien 24 sowie eine die Enden der beiden dritten Schnittlinien 24 verbindende, zum Seitenrand 16 des Schnellhefters 12 parallele vierte Schnittlinie 26.

In Fig. 2 ist der ausgeklappte Zustand der Hängenase 28 dargestellt. Um nun beim Schließen des Schnellhefters 12, d.h. beim Falten um den Hefterrücken 14, keinen zu großen Faltwiderstand durch den nunmehr doppelten Randbereich zu erzeugen, weist die Stanzung der Hängenase 28 in ihrem unteren mittleren Bereich eine rechteckige Aussparung 30 auf, die in ihrer Länge und Breite etwas größer als der Abstand von der Falzlinie 18 der Stanzung zum Seitenrand 16 und der Abstand zwischen den beiden mittleren, den Hefterrücken 14 bildenden Falzlinien 32 ist. Um das Aufklappen der Hängenase 28 weiter zu erleichtern, ist der Übergangsbereich zwischen der ersten Schnittlinie 20 zur Falzlinie 18 abgerundet, so daß die beiden Linien 18, 20 im wesentlichen senkrecht aufeinandertreffen.

Wenn die Stanzungen der Hängenasen 28 an beiden Seiten des Schnellhefters 12 nach außen geklappt sind und der Schnellhefter 12 um seinen Hefterrücken 14 gefaltet und geschlossen ist, ergibt sich der Schnellhefter 12 mit zwei an den Seitenrändern 16 im Bereich des Hefterrückens 14 ausgebildeten Hängenasen 28, wie in Fig. 3 dargestellt. Diese Hängenasen können dann zum Lagern des Schnellhefters mit entsprechenden Schienen in einem Gestell oder einem Schrank in Eingriff gebracht werden, wie dies bei üblichen Schnellheftern der Fall ist.

## Patentansprüche

1. Schnellhefter mit einer Aufhängevorrichtung, bestehend aus einem einstückigen Hefterzuschnitt (10) aus einem folienförmigen Material mit an beiden Randbereichen des Hefterrückens (14) ausgebildeten Stanzungen zur Ausbildung der Aufhängevorrichtung, dadurch gekennzeichnet, daß die Stanzungen jeweils eine im Abstand parallel zum Seitenrand (16) des Schnellhefters (12) verlaufende Falzlinie (18), jeweils eine sich von beiden Enden der Falzlinie (18) in Richtung des Hefterrückens (14) in einem Winkel von etwa 45° erstreckende erste Schnittlinie (20), sich an die ersten Schnittlinien (20) anschließende, etwa halbkreisförmige zweite Schnittlinien (22), sich an die zweiten Schnittlinien (22) anschließende dritte, umgekehrt-halbkreisförmige Schnittlinien (24) sowie eine die beiden dritten Schnittlinien (24) verbindende, zum Seitenrand (16) des Schnellhefters (12) parallele vierte Schnittlinie (26) umfassen.

2. Schnellhefter nach Anspruch 1, dadurch gekennzeichnet, daß die Stanzung um die Falzlinie (18) aus dem einstückigen Hefterzuschnitt (10) des Schnellhefters (12) zu Ausbildung einer Hängenase (28) an beiden Enden des Hefterrückens (14) ausklappbar ist.

3. Schnellhefter nach Anspruch 1 oder 2, dadurch gekennzeichnet, daß der Hefterzuschnitt (10) aus einem elastischen Kunststoff, vorzugsweise aus Polypropylen, besteht.

## Claims

1. Spring folder with suspension, consisting of a single blank sheet (10) of foil-type material with shaped stamp sections on both sides of the spine (14) to form the suspension, characterised in such a way that each stamp section comprises: a fold line (18) that runs parallel to the outer edge (16) of the spring folder (12); a first cut line (20) extending from both ends of the fold line (18) towards the spine (14) at an angle of about 45°; a roughly semi-circular second cut line (22) following on from the first cut line (20); continued by a reverse semi-circular third cut line (24); and a fourth cut line (26), which joins the two third cut lines (24) and which runs parallel to the outer edge (16) of the spring folder (12).

2. Spring folder according to Claim 1, characterised in such a way that the stamped section around the fold line (18) can be folded out from the single blank sheet (10) of the spring folder (12) to form a suspension lip (28) at each end of the spine (14).

3. Spring folder according to Claims 1 or 2, characterised in such a way that the blank sheet (10) is made of an elastic synthetic material, preferably polypropylene.

## Revendications

1. Chemise de classement rapide avec un dispositif de suspension, constituée à partir d'une coupe de chemise (10) dans une seule pièce de matériau qui est une feuille et qui présente, sur les deux zones marginales du dos de la chemise de classement (14), des poinçonnages visant à la formation du dispositif de suspension, caractérisée par le fait que les poinçonnages comprennent respectivement une ligne de pliage (18) parallèle à la bordure latérale (16) de la chemise de classement rapide (12), respectivement une première ligne de coupe (20) partant des deux extrémités de la ligne de pliage (18) en direction du dos de la chemise de classement (14) en forment un angle d'environ 45°, des deuxièmes lignes de coupe (22) semi-circulaires rejoignant les premières lignes de coupe (20), des troisièmes lignes de coupe (24) semi-circulaires inverses rejoignant les deuxièmes lignes de coupe (22) ainsi qu'une quatrième ligne de coupe (26), parallèle à la bordure latérale (16) de la chemise de classement rapide (12) relient les deux troisièmes lignes de coupe (24).

2. Chemise de classement rapide selon la revendication 1 caractérisée par le fait que le poinçonnage autour de la ligne de pliage (18) peut être pivoté hors de la coupe de chemise (10) en une seule pièce de la chemise de classement rapide (12) en vue de la formation d'une encoche de suspension (28) au niveau des deux extrémités du dos de la chemise de classement rapide (14).

3. Chemise de classement rapide selon la revendication 1 ou 2 caractérisée par le fait que la coupe de chemise (10) est constituée d'une matière plastique élastique, en polypropylène de préférence.
